# EUROPÄISCHE PATENTSCHRIFT

(11) **EP 0 826 940 B1**
(45) Veröffentlichungstag und Bekanntmachung des Hinweises auf die Patenterteilung: **20.11.2002**
(21) Anmeldenummer: 97114286.4
(22) Anmeldetag: 19.08.1997
(51) Int. Cl.: F27D 15/02, F27B 21/02, F23H 7/08

(54) **Verfahren zum Verteilen des Guts über die Breite eines Förder-rosts und Schubrost zur Durchführung dieses Verfahrens**
Load distribution process on the moving grate breadth and grate for its application
Procédé pour répartir la charge sur la largeur d'une grille mobile et grille mobile pour son application

(30) Priorität: 29.08.1996 DE 19635036
(43) Veröffentlichungstag der Anmeldung: 04.03.1998
(73) Patentinhaber: Claudius Peters Technologies GmbH, 21601 Buxtehude (DE)
(72) Erfinder: Meyer, Hartmut, 21401 Thomasburg (DE); Koeberer, Günther, 22119 Hamburg (DE); Wolter, Albrecht, 28209 Bremen (DE); Steffen, Egbert, 21039 Hamburg (DE)
(74) Vertreter: Glawe, Delfs, Moll & Partner

(56) Entgegenhaltungen:
- EP-A- 0 129 657
- DE-B- 1 170 307
- DE-B- 1 242 798
- FR-A- 1 563 364

## Beschreibung

Zum Kühlen von Brenngut, beispielsweise Zementklinker, verwendet man Kühlroste, aus denen man Kühlluft in das darauf liegende Gutbett eintreten läßt, die dieses durchströmt und abkühlt. Der über die Länge des Rosts erzielbare Kühleffekt hängt u.a. ab von der Dicke und Vorschubgeschwindigkeit des Gutbetts. Diese Parameter sind bei herkömmlichen Rosten nicht über die Rostbreite konstant. Das hängt damit zusammen, daß das Gut vom vorgeschalteten Ofen her nicht völlig gleichmäßig verteilt über die Breite des Rosts abgeworfen wird. Der größte Teil des Kühlguts gelangt zunächst auf einen mittleren Bereich des Rosts und fließt von dort aufgrund der im Gutbett herrschenden, von der Vorschubbewegung des Rosts verursachten Relativbewegung zu den schwächer belegten Seiten hin ab. Ein völliger Ausgleich der anfänglich unterschiedlichen Dicke des Gutbetts läßt sich dadurch bei bekannten Rosten aber nicht erreichen. Das gilt auch für einen bekannten Kühlrost (EP-A 129 657), bei welchem die im Drehrohrofen-Austragsbereich liegende Zone pro Flächeneinheit mehr feststehende und mehr unbelüftete Rostplatten aufweist als in den seitlich angrenzenden Zonen. Zwar wird dadurch der Aufstau des Guts im mittleren Bereich und sein Abfließen zu den Seitenbereichen gefördert; ein hinreichender Ausgleich der unterschiedlichen Dicke des Gutbetts läßt sich dadurch aber insbesondere bei großen Rostbreiten nicht erreichen.

Die Fördergeschwindigkeit des Gutbetts wird von der Korngröβenverteilung im Gutbett beeinflußt. Je größer der Feinanteil, um so größer ist die Fließneigung und damit die Fördergeschwindigkeit des Guts. Im allgemeinen ist in den Seitenbereichen des Rosts ein höherer Feinanteil als im mittleren Bereich anzutreffen. Das rührt zum einen daher, daß bei dem Abfluß von Gut aus dem zunächst dicker belegten mittleren Bereich des Rostes zu den Seiten hin eine Entmischung stattfindet, die den Anteil grober Fraktionen in der Mitte und den Anteil feinerer Fraktionen in den Seitenbereichen begünstigt. Auch ist der Ofenabwurf über die Breite des Rosts nicht gleichmäßig. Auf einer Seite und in der Mitte wird mehr grobes Material, auf der anderen Seite mehr feines Material abgeworfen. Insbesondere in demjenigen Seitenbereich, der durch das unsymmetrische Abwurfverhalten des Drehrohrofens noch mehr Feinanteil enthält als der andere Seitenbereich, kann die Gutgeschwindigkeit unerwünscht hohe Werte annehmen, so daß die Kühlwirkung nicht mehr ausreicht ("Red River").

Je breiter ein Rost ist, um so schwerer ist es, das Gut über seine Breite gleichmäßig zu verteilen. Die genannten Probleme werden daher verschärft durch die neuzeitliche Tendenz zu immer größerer Anlagenkapazität. Dieser versucht man dadurch gerecht zu werden, daß man bei begrenzter Breite des Kühlers dessen Länge und Vorschubgeschwindigkeit vergrößert. Dabei gelangt man
aber an eine wirtschaftliche Grenze, weil der Rostplattenverschleiß exponentiell mit der Vorschubgeschwindigkeit ansteigt.

Ähnliche Probleme stellen sich bei Förderrosten, die für andere Zwecke als zum Kühlen von Brenngut verwendet werden.

Der Erfindung liegt daher die Aufgabe zugrunde, ein Verfahren zum Verteilen des Guts über die Breite eines Förderrosts zu schaffen, auf dem das Gutbett anfänglich in einer ersten Breitensektion eine größere Dicke als in mindestens einer zweiten, benachbarten Breitensektion aufweist. Es liegt ihr ferner die Aufgabe zugrunde, einen zur Durchführung des erfindungsgemäßen Verfahrens geeigneten Schubrost zu schaffen.

Die erfindungsgemäße Lösung besteht in den Merkmalen der Ansprüche 1 und 4 sowie vorzugsweise den Merkmalen der Unteransprüche.

Das erfindungsgemäße Verfahren zeichnet sich dadurch aus, daß das Gutbett in der ersten Breitensektion, in der es anfangs schon dicker war, im Verhältnis zu der zweiten, benachbarten Breitensektion noch mehr aufgestaut wird. Dadurch wird der Unterschied in der Gutbettdicke verstärkt. Dies hat wiederum die Folge, daß das Gut zum seitlichen Abfließen von der ersten, stärker belegten Breitensektion auf die zweite Breitensektion veranlaßt wird. Besonders geeignet ist dieses Verfahren für Schubroste, weil diese innerhalb des Guts eine ständige Bewegung verursachen und daher das Abfließen des Guts von der ersten zur zweiten Breitensektion auch dann stattfinden kann, wenn der Schüttwinkel nicht überschritten wird.

Das Aufstauen des Guts in der ersten Breitensektion geschieht dadurch, daß der Förderrost darin mit geringerer Fördergeschwindigkeit als in der zweiten Breitensektion betrieben wird. Zusätzlich kann das Gut in der ersten Breitensektion stellenweise gebremst werden, indem geeignete Hindernisse vorgesehen werden, die die Förderbewegung des Guts hemmen. Diese können über die gesamte Länge dieser Sektionen mehr oder weniger verteilt sein. Statt dessen oder zusätzlich kann vorgesehen werden, daß diese Bremsung hauptsächlich im Anfangsabschnitt der ersten Breitensektion stattfindet, wo ohnehin durch die Abwurfhäufung der Dickenunterschied zwischen dieser Breitensektion und den benachbarten Breitensektionen am größten ist. Beispielsweise kann vorgesehen sein, daß in der ersten, stärker belegten Breitensektion in diesem Abschnitt noch kein Förderantrieb auf das Gut wirkt, während er in den benachbarten, schwächer belegten Zonen bereits vorhanden ist. Oder anders ausgedrückt: Die Fördereinwirkung des Rosts auf das Gutbett beginnt in der sogenannten ersten Breitensektion später als in den dieser benachbarten, schwächer belegten, sogenannten zweiten Breitenbereichen.

Wenn in diesem Zusammenhang von einer ersten und mindestens einer zweiten Breitensektion gesprochen wird, so ist dabei in erster Linie an eine Anordnung von drei nebeneinander angeordneten Sektionen gedacht, deren mittlere die anfänglich stärkere Belegung aufweist, während die beiden äußeren schwächer belegt sind. Jedoch kann das erfindungsgemäße Prinzip schlechthin auf jede Paarung einer stärker und einer schwächer belegten Breitensektion gelesen werden. Wenn beispielsweise in einer Anordnung von fünf nebeneinander liegenden Breitensektionen die mittlere die stärkste anfängliche Belegung erfährt, so ist diese die erste Breitensektion in bezug auf die ihr unmittelbar benachbarten Sektionen. Diese können, wenn sie anfänglich oder im Laufe des Verteilungsvorgangs stärker belegt sind als die ganz außen liegenden Sektionen wiederum als erste Breitensektionen in bezug auf die ganz außen liegenden Breitensektionen betrachtet werden.

Zwar ist es möglich, die Aufteilung des Rosts in mehrere Breitensektionen über die gesamte oder einen wesentlichen Teil der Rostlänge durchzuführen, um die Fördergeschwindigkeit in diesen Sektionen den unterschiedlichen Kühleigenschaften des Guts in den verschiedenen Breitenbereichen optimal anpassen zu können. Bevorzugt wird aber eine Ausführung, bei welcher das erfindungsgemäße Verteilungsverfahren mit Aufteilung des Rosts in mehrere Breitensektionen mit unterschiedlicher Fördergeschwindigkeit lediglich in einem relativ kurzen Abschnitt des Rosts vorgesehen ist, der zweckmäßigerweise bei oder unmittelbar nach der Aufgabestelle gelegen ist und der seiner Funktion wegen hier als Ausgleichsabschnitt bezeichnet wird. Betreibt man den Rost in der anfänglich eine größere Dicke des Kühlgutbetts aufweisenden, ersten Breitensektion mit einer geringeren Vorschubgeschwindigkeit als in wenigstens einer benachbarten, anfänglich eine geringere Dikke des Kühlgutbetts aufweisenden, zweiten Breitensektion, so wird dadurch zunächst der Dickenunterschied des Kühlgutbetts verstärkt und es wird demzufolge mehr Gut aus der stärker belegten Breitensektion in die benachbarte, schneller fördernde Sektion mit niedrigerer Gutbettdicke abfließen. Steuert man dies so, daß sich am Ende des Ausgleichsabschnitts auf diese Weise in allen Sektionen gleiche Massenströme ergeben und leitet man diese dann auf einen folgenden Rostabschnitt, der über die gesamte Rostbreite gleiche Fördergeschwindigkeit des Guts aufweist, so erhält man eine über die gesamte Rostbreite konstante Gutbettdicke. Zweckmäßigerweise wird deshalb die Vorschubgeschwindigkeit der benachbarten Breitensektionen in dem Ausgleichsabschnitt abhängig von der relativen Dicke ihres Kühlgutbetts her geregelt.

Das bedeutet nicht, daß konstante Gutbettdicke über die gesamte Rostbreite in jedem Fall das Ziel dieses Regelvorgangs sein muß. Vielmehr können bei der Bestimmung der zu erzielenden Gutbettdicke auch noch weitere Überlegungen eine Rolle spielen, wie insbesondere die Korngrößenverteilung. So kann es beispielsweise zweckmäßig sein, die Gutbettdicke in den Seitenbereichen ein wenig geringer zu halten als im mittleren Bereich, um bei über die Rostbreite gleichmäßigem Kühlluftdruck den höheren Luftdurchtrittswiderstand in den Bereichen geringerer durchschnittlicher Körnung zu berücksichtigen. Wenn man die Seitenbereiche mit höherem Kühlluftdruck beaufschlagt als den mittleren Bereich, kann es hingegen zweckmäßig sein, die Seitenbereiche mit etwas größerer Gutbettdicke als im mittleren Bereich zu betreiben, weil die geringere Korngröße in den Seitenbereichen bessere Voraussetzungen für die Wärmeübertragung liefert. Wie immer man die Verteilung der Gutbettdicke im Hauptteil des Kühlers zu gestalten wünscht, die Erfindung gibt dazu ein geeignetes Mittel an die Hand.

Zur Durchführung des Verfahrens eignet sich ein Schubrost, der im Ausgleichsabschnitt mehrere nebeneinander angeordnete Breitensektionen mit gesonderten Antriebsmitteln für voneinander abweichende Vorschubgeschwindigkeit aufweist, die in der zweiten Breitensektion (bzw. den zweiten Breitensektionen) größer ist oder größer einstellbar ist als in der ersten. Unter der Vorschubgeschwindigkeit ist dabei die Bewegungsgeschwindigkeit der die Förderbewegung des Guts hervorrufenden Rostorgane zu verstehen. Sie ist zu unterscheiden von der Fördergeschwindigkeit des Gutbetts. Unter gesonderten Vorschubmitteln sind daher solche zu verstehen, die es gestatten, die Vorschubgeschwindigkeit der Breitensektionen unterschiedlich und vorzugsweise unabhängig voneinander einzustellen.

Zusätzlich kann die stärker belegte, erste Breitensektion als Förderhindernis eine zusätzliche Zahl von unbewegten Rostplatten enthalten, die beispielsweise als sogenannte Überbrückungsplatten auch im Bereich der Reihen von bewegten Rostplatten vorgesehen werden können. Sie werden zweckmäßigerweise über diejenige Länge der ersten Breitensektion verteilt, in welcher ein Staueffekt erwünscht ist.

Am Beginn der stärker belegten, ersten Breitensektion kann eine gehäufte Anordnung unbewegter Platten vorgesehen werden. Ohnehin ist es üblich, im Anfangsbereich eines Schubrosts, in welchem das vom Ofen abgeworfene, heiße Gut auftrifft, lediglich unbewegte Platten vorzusehen, die von einer Gutschüttung bedeckt sind, die sie vor dem unmittelbaren Auftreffen des heißesten Guts schützt. In allen Breitensektionen können derartige unbewegte Rostplattenreihen am Anfang vorgesehen sein. Jedoch sieht man in der stärker belegten, ersten Breitensektion eine größere Zahl bzw. Gesamtlänge solcher unbewegten Rostplattenreihen vor, während man in den benachbarten, schwächer belegten, zweiten Breitensektionen eine geringere Zahl bzw. Gesamtlänge der unbewegten Rostplattenreihen vorsieht und die bewegten Rostplattenreihen früher beginnen läßt.

zweckmäßigerweise ist die Vorschubgeschwindigkeit jeder der benachbarten Sektionen unabhängig von den anderen einstellbar oder regelbar; jedoch kann es auch ausreichen, wenn lediglich deren Verhältnis zueinander veränderbar ist. Dazu kann es genügen, wenn beispielsweise bei einer Anordnung mit drei nebeneinander angeordneten Breitensektionen lediglich die Vorschubgeschwindigkeit im mittleren Bereich oder die Vorschubgeschwindigkeiten in den Seitenbereichen veränderbar sind. Die Regelung der Vorschubgeschwindigkeiten im Ausgleichsabschnitt erfolgt zweckmäßigerweise abhängig von der Gutbetthöhe in den einzelnen Abschnitten. Statt dessen kann auch die Gutbetthöhe in den den Breitensektionen entsprechenden Breitenbereichen des folgenden Kühlerabschnitts herangezogen werden.

Die Länge des Ausgleichsabschnitts kann gering sein im Verhältnis zur Gesamtlänge des Rosts. Sie wird so bemessen, daß sich der gewünschte Ausgleich erzielen läßt. Eine größere Länge als die zweifache Rostbreite ist normalerweise nicht erforderlich. In der Regel genügt eine Länge, die geringer ist als die einfache Rostbreite. Unter der Länge des Ausgleichsabschnitts ist dabei die Länge der längsten Breitensektion des Ausgleichsabschnitts zu verstehen, die mit einer von dem folgenden Rostabschnitt abweichenden Vorschubgeschwindigkeit betreibbar ist.

Der seitliche Gutbettausgleich im Ausgleichsabschnitt kann dadurch gefördert werden, daß dem Ausgleichsabschnitt eine stärkere Neigung in Förderrichtung als dem folgenden Rostabschnitt verliehen wird. Vorzugsweise liegt die Neigung des Ausgleichsabschnitts in der Größenordnung von 8-15°, während die Neigung im sich anschließenden Abschnitt lediglich in der Größenordnung von 1-7°, vorzugsweise 3-5°, liegt. Gegen Ende des Kühlers kann die Neigung bei 0° liegen.

Die Breite der Sektionen wird entsprechend der Verteilung der Gutbettdicke unmittelbar anschließend an den Aufgabebereich bemessen. Wenn drei Sektionen vorgesehen sind, haben die seitlich der mittleren Sektion gelegenen Breitensektionen zweckmäßigerweise die halbe bis volle Breite der mittleren Sektion.

Da der Ausgleichsabschnitt im heißen Bereich des Kühlers liegt und die Unterschiede in der Rostbelegung aufgrund der Erfindung in diesem Bereich vorübergehend verstärkt werden, ist es zweckmäßig, die Belüftung den Verhältnissen in den unterschiedlichen Vorschubbereichen anzupassen und demzufolge die gesondert antreibbaren Sektionen auch gesondert belüftbar zu machen.

Die Erfindung wird im folgenden näher unter Bezugnahme auf die Zeichnung erläutert, die ein vorteilhaftes Ausführungsbeispiel veranschaulicht. Es zeigen:
- Fig. 1: eine schematische Draufsicht auf einen Kühlrost,
- Fig. 2: eine vergrößerte Darstellung des Ausgleichsabschnitts,
- Fig. 3: einen schematischen Längsschnitt durch den Ausgleichsabschnitt,
- Fig. 4: einen Querschnitt in der Ebene IV der Fig.3,
- Fig. 5: einen Schnitt in der Ebene V der Fig.3 und
- Fig. 6: einen Schnitt in der Ebene VI der Fig.3

Der in Fig. 1 dargestellte Kühlrost eines Klinkerkühlers besteht aus drei Abschnitten, nämlich dem Einlaufbereich 1 und zwei nachgeschalteten Abschnitten 2 und 3. Das zu kühlende Gut fällt aus dem vorgeschalteten Drehrohrofen hauptsächlich in dem in Fig. 1 schraffierten Bereich 4 auf den Kühler und verteilt sich dann auf dessen Breite.

In den Abschnitten 2 und 3, die den Hauptteil des Kühlers bilden, ist er herkömmlich ausgeführt, nämlich aus wechselnden Querreihen feststehender und in Förderrichtung 5 vorund zurückbewegter Rostplatten. Abschnitt 2 ist schwach um 3° in Förderrichtung geneigt. Abschnitt 3 verläuft horizontal. In den Abschnitten 2 und 3 ist die Vorschubgeschwindigkeit der Rostplatten über die Breite konstant. Das darauf liegende Gutbett kann in seinen unterschiedlich gearteten Breitenbereichen unterschiedliche Fördergeschwindigkeit haben.

Der Einlaufbereich 1 ist gleichfalls aus quer verlaufenden Rostplattenreihen aufgebaut. Außerhalb der später erläuterten stationären Bereiche setzt er sich zusammen aus drei Breitensektionen, nämlich aus einer mittleren Sektion 6 und den Seitensektionen 7 und 8, die ebenfalls jeweils aus Querreihen von Rostplatten gebildet sind, die im Wechsel feststehen und in der durch Pfeile angedeuteten Förderrichtung vor- und zurückbewegend angetrieben sind. Es versteht sich, daß auch eine andere Zahl von Breitensektionen gewählt werden kann, beispielsweise zwei, vier oder fünf.

Der Aufbau des Einlaufbereichs 1 ergibt sich detaillierter aus Fig. 2. Darin sind einzelne Rostplattenfelder durch starke Umrandung von anderen Feldern abgehoben. In den Feldern 10, 11, 12 sind ausschließlich stationäre Rostplatten vorgesehen. Auf ihnen lagert sich eine Kühlgutschüttung ab, die den Rost vor Überhitzung und Verschleiß durch das unmittelbar aus dem Ofen auftreffende Gut schützt.

Die Felder 6, 7 und 8 bestehen im Wechsel aus feststehenden und vor- und zurückbewegten Reihen von Rostplatten, wobei jeweils die erste den Feldern 10-12 folgende Rostplattenreihe eine bewegte ist. Sie sind unabhängig von den Rostplatten der jeweils anderen Felder und von dem folgenden Abschnitt 2 angetrieben. Die mittlere Sektion 6 hat in dem dargestellten Beispiel die Breite von sechs Rostplatten, während die außen liegenden Sektionen 7 und 8 jeweils fünf Rostplattenbreiten umfassen. Die Sektionen 7 und 8 sind zehn Rostplatten lang. Die dadurch festgelegte Länge des Ausgleichsabschnitts beläuft sich auf die reichliche Hälfte der Breite jeder der drei Sektionen. In der mittleren Sektion 6 sind über die Länge verteilt anstelle von Platten in bewegten Rostplattenreihen einige stationäre, schraffiert angedeutete Überbrükkungsplatten 9 vorgesehen.

Die Fig. 3 bis 6 veranschaulichen beispielsweise den konstruktiven Aufbau. Die feststehenden Rostplattenreihen ruhen auf quer verlaufenden Rostplattenträgern 14, die ihrerseits auf Randträgern 15 und Längsholmen 16 aufliegen. Die Rostplattenträger 14 sind als Luftführungskanäle zu den mit ihnen luftführend verbundenen Rostplatten ausgebildet. Sie sind in lufttechnisch voneinander getrennte Trägerabschnitte 14a, 14b und 14c aufgeteilt, so daß die ihnen zugeordneten Rostplattengruppen unabhängig voneinander mit Luft versorgt werden können. Auch die Längsholme 16 und ggf. die Randträger 15 sind als Luftführungskanäle zur Versorgung der Rostplattenträgerabschnitte ausgebildet. Die Längsholme 16 sind lufttechnisch geteilt in Hälften 16a und 16b, die jeweils benachbarten Abschnitten 14a, 14b bzw. 14c der Rostplattenträger zugeordnet sind. Die mittleren Abschnitte 14b der feststehenden Rostplattenträger werden gemäß Fig. 5 von einem Kanal 13 her über Abzweigungen und über die ihnen zugeordneten Längsholmhälften 16a mit Kühlluft versorgt. Entsprechend werden die außen liegenden Rostträgerabschnitte 14a und 14c von Kühlluftkanälen 17 bzw. 18 her über die ihnen zugeordneten Längsholmhälften 16b und die Randträger 15 mit Kühlluft versorgt.

Die beweglichen Rostplatten ruhen auf mechanisch voneinander getrennten Rostträgerabschnitten 20a, 20b und 20c, die jeweils über Konsolen 21 von Längsholmen 22a, 22b und 22c getragen sind, die ihrerseits in bekannter Weise längsbeweglich auf Lagern 23 ruhen und mittels hydraulischer Antriebe 24 in Plattenlängsrichtung vor- und zurückgeschoben werden können. Dadurch wird die Vorschubbewegung erzeugt.

Die Rostplattenträger 20a, 20b und 20c, die Konsolen 21 und die Längsholme 22 sind zur Kühlluftversorgung der ihnen zugeordneten Rostplattengruppen kühlluftführend ausgebildet. Die Längsholme 22b der beweglichen Rostplattenreihen der mittleren Sektion 6 werden (siehe Fig. 5) von dem Kühlluftkanal 13 über bewegungstolerante Abzweigungen 26 mit Kühlluft versorgt. Entsprechendes geschieht für die Längsholme 22a und 22c der seitlichen Sektionen 7 und 8 von den Kühlluftkanälen 17, 18 her (siehe Fig. 6) über bewegungstolerante Kanalabzweigungen 27, 28. Somit werden die stationären und beweglichen Rostplatten der mittleren Sektion 6 von einer und derselben Kühlluftquelle her versorgt. Entsprechendes gilt für die Rostplatten der Sektionen 7 bzw. 8. Die Luftzufuhr zu diesen Sektionen kann ebenso wie ihre Bewegungsfrequenz unabhängig von den anderen Sektionen eingestellt werden.

Gesonderte und abweichend von den übrigen Feldern einstellbare Kühlluftzufuhr ist auch zu den Feldern 10, 11 und 12 vorgesehen, und zwar erkennt man in Fig. 3 Kühlluftkanäle 29, 30, die diesen Feldern zugeordnet sind. Wieder andere Kühlluftversorgungseinrichtungen sind für die Kühlerabschnitte 2 und 3 bzw. gewünschtenfalls für einzelne Felder innerhalb dieser Abschnitte vorgesehen. Zur Vermeidung einer zu großen Anzahl zu regelnder Parameter kann es zweckmäßig sein, die Kühlluftzufuhr zu den einzelnen Feldern nach einmaliger, geeigneter Einstellung konstant zu lassen und nur noch deren Vorschubgeschwindigkeit zu regeln.

Die Neigung des in Fig. 3 gezeigten Rostabschnitts in Förderrichtung beträgt 10°. Die in diesem Beispiel angegebene Konfiguration des Ausgleichsabschnitts gestattet es, die Kühlerbreite für eine gegebenene Kühlerleistung um etwa 25% zu vergrößern. Das bedeutet, daß die Schubfrequenz in den Kühlerabschnitten 2 und 3 um etwa 25% gesenkt werden kann. Im Ausgleichsabschnitt kann die Kühlerfrequenz aufgrund des Synergismus zwischen dem Ausgleich der Gutbettdicke einerseits und der im Vergleich mit herkömmlichen Kühlern stärkeren Neigung noch stärker gesenkt werden, nämlich von der Größenordnung 20min⁻¹ auf unter 10min⁻¹. Ein typisches Beispiel weist in der Mittelsektion des Einlaufabschnitts eine Schubfrequenz von 5min⁻¹ und in den Seitensektionen eine solche von 7-8min⁻¹ auf. Der Plattenverschleiß wird dadurch in allen Abschnitten stark vermindert.

Drei konstruktive Eigenheiten der beschriebenen Konstruktion sind es, die den erfindungsgemäßen Quertransport von der mittleren, ersten Sektion (Felder 6 und 11) auf die sogenannten zweiten Sektionen 7 und 8 hervorrufen bzw. verstärken. Erstens haben die bewegten Rostplattenreihen des Feldes 6 eine geringere Vorschubgeschwindigkeit als diejenigen in den Sektionen 7 und 8. Zweitens bremsen die Überbrückungsplatten 9 in Feld 6 die dortige Fördergeschwindigkeit des Guts und drittens befinden sich in dem Feld 11 ausschließlich stationäre Platten, während seitlich davon bereits Vorschubbewegung in den Sektionen 7 und 8 stattfindet. Diese Eigenheiten führen dazu, daß die ohnehin schon stärkere Bettdicke in der mittleren Sektion weiter erhöht wird und dadurch der Quertransport des Gutes zu den seitlichen Sektionen verstärkt wird und damit der Massenstrom vereinheitlicht wird. Treffen die Gutströme in den drei Sektionen anschließend auf die über die Breite konstante Vorschubgeschwindigkeit des Abschnitts 2 des Kühlrosts, so ergibt sich eine im wesentlichen gleiche Bettdicke. Falls man in den Abschnitten 2 und 3 aus irgendwelchen Gründen eine nicht gleiche Bettdicke über die Breite wünscht, so kann diese mit den erfindungsgemäßen Mitteln gleichfalls eingestellt werden.

## Patentansprüche

1. Verfahren zum Verteilen des Guts über die Breite eines Förderrosts, auf dem das Gutbett anfänglich in einer ersten Breitensektion eine größere Dicke als in mindestens einer benachbarten, zweiten Breitensektion aufweist, **dadurch gekennzeichnet, daß** zumindest in einem anfänglichen Abschnitt (1) der Rostlänge der Förderrost in der ersten Breitensektion (6) mit geringerer Vorschubgeschwindigkeit als in der zweiten betrieben wird.

2. Verfahren nach Anspruch 1, **dadurch gekennzeichnet, daß** das Gut in der ersten Breitensektion stellenweise gebremst wird.

3. Verfahren nach Anspruch 1 oder 2, **dadurch gekennzeichnet, daß** der Rost anschließend an dem Ausgleichsabschnitt mit über die Breite im wesentlichen konstanter Fördergeschwindigkeit betrieben wird.

4. Schubrost für einen Brenngutkühler mit einer Folge quer zur Förderrichtung des Rosts verlaufender, wechselnd unbewegter und in Förderrichtung hin- und hergehend bewegter Reihen von Rostplatten, der zumindest in einem anfänglichen Abschnitt (1) Mittel aufweist, die dem Gutbett in einer ersten Breitensektion (6, 11) eine geringere Fördergeschwindigkeit als in mindestens einer benachbarten, zweiten Breitensektion (7, 8) erteilen, **dadurch gekennzeichnet, daß** die zweite Breitensektion (7, 8) von der ersten Breitensektion (6, 11) gesonderte Antriebsmittel für eine höhere Vorschubgeschwindigkeit ihrer Rostplatten im Vergleich mit denen der ersten Breitensektion (6) aufweist.

5. Schubrost nach Anspruch 4, **dadurch gekennzeichnet, daß** er in der ersten Breitensektion (6, 11) im Vergleich mit der zweiten Breitensektion (7, 8) mehr unbewegte Rostplatten (9) enthält.

6. Schubrost nach Anspruch 4 oder 5, **dadurch gekennzeichnet, daß** wenigstens einige der zusätzlichen unbewegten Rostplatten (Feld 11) gehäuft am Beginn der ersten Breitensektion (6, 11) vorgesehen sind.

7. Rost nach einem der Ansprüche 4 bis 6, **dadurch gekennzeichnet, daß** der Ausgleichsabschnitt bei oder unmittelbar nach der Aufgabestelle (4) angeordnet ist.

8. Rost nach einem der Ansprüche 4 bis 7, **dadurch gekennzeichnet, daß** drei Breitensektionen (6, 7, 8, 11) nebeneinander angeordnet sind, von denen die mittlere die erste Breitensektion (6, 11) und die äußeren je eine zweite Breitensektion (7, 8) bilden.

9. Rost nach einem der Ansprüche 4 bis 8, **dadurch gekennzeichnet, daß** dem Ausgleichsabschnitt (6, 7, 8, 11) ein Rostabschnitt (2) mit im wesentlichen konstanter Vorschubgeschwindigkeit über die gesamte Rostbreite folgt.

10. Rost nach Anspruch 9, **dadurch gekennzeichnet, daß** die Länge der längsten Breitensektion (7, 8) des Ausgleichsabschnitts, die mit einer von dem folgenden Rostabschnitt (2) abweichenden Vorschubgeschwindigkeit betreibbar ist, nicht größer als die zweifache Rostbreite in diesem Abschnitt ist.

11. Rost nach einem der Ansprüche 4 bis 10, **dadurch gekennzeichnet, daß** die Rostneigung in Förderrichtung im Ausgleichsabschnitt größer als im folgenden Abschnitt (2) ist.

12. Rost nach einem der Ansprüche 4 bis 11, **dadurch gekennzeichnet, daß** eine neben einer mittleren Breitensektion (6, 11) gelegene Breitensektion (7, 8) die halbe bis volle Breite der mittleren Breitensektion (6) hat.

13. Rost nach einem der Ansprüche 4 bis 12, **dadurch gekennzeichnet, daß** benachbarte Breitensektionen (6, 7, 8, 11) mit unterschiedlicher Vorschubgeschwindigkeit gesondert belüftbar sind.

14. Rost nach einem der Ansprüche 4 bis 13, **dadurch gekennzeichnet, daß** der Vorschubgeschwindigkeitsunterschied zwischen benachbarten Breitensektionen (6, 7, 8, 11) des Ausgleichsabschnitts abhängig von der Gutbetthöhe regelbar ist.

## Claims

1. Method for distributing material over the width of a conveying grate, on which the material bed has initially a greater thickness in a first width section than in at least one adjacent second width section, **characterized in that**, at least in an initial portion (equalizing portion) of the grate length, the conveying grate is operated at a lower speed of advance in the first width section than in the second.

2. Method according to Claim 1, **characterized in that**, in the first width section, the material is braked in places.

3. Method according to Claim 1 or 2, **characterized in that**, downstream of the equalizing portion, the grate is operated at a conveying speed which is essentially constant over the width.

4. Push grate for a combustion-material cooler with a series of rows of grate plates which run transversely relative to the conveying direction of the grate and which are alternately unmoved and moved to and fro in the conveying direction, the said push grate having, at least in an initial portion (equalizing portion (6, 7, 8, 11)), means which give the material bed a lower conveying speed in a first width section (6, 11) than in at least one adjacent second width section (7, 8), **characterized in that** the second width section (7, 8) has drive means, separate from the first width section (6, 11), for a higher speed of advance of its grate plates, as compared with those of the first width section (6).

5. Push grate according to Claim 4, **characterized in that** it contains more unmoved grate plates (9) in the first width section (6, 11), as compared with the second width section (7, 8).

6. Push grate according to Claim 4 or 5, **characterized in that** at least some of the additional unmoved grate plates (area 11) are provided in an accumulated manner at the start of the first width section (6, 11).

7. Grate according to one of Claims 4 to 6, **characterized in that** the equalizing portion is arranged near to or immediately downstream of the feed point (4).

8. Grate according to one of Claims 4 to 7, **characterized in that** three width sections (6, 7, 8, 11) are arranged next to one another, of which the middle one forms the first width section (6, 11) and the outer ones form in each case a second width section (7, 8).

9. Grate according to one of Claims 4 to 8, charac-. terized in that the equalizing portion (6, 7, 8, 11) is followed by a grate portion (2) having essentially constant speed of advance over the entire grate width.

10. Grate according to Claim 9, **characterized in that** the length of the longest width section (7, 8) of the equalizing portion which can be operated at a speed of advance differing from that of the following grate portion (2) is no larger than double the grate width in this portion.

11. Grate according to one of Claims 4 to 10, **characterized in that** the grate inclination in the conveying direction is higher in the equalizing portion than in the following portion (2).

12. Grate according to one of Claims 4 to 11, **characterized in that** a width section (7, 8) located next to a middle width section (6, 11) has half the width to the full width of the middle width section (6).

13. Grate according to one of Claims 4 to 12, **characterized in that** adjacent width sections (6, 7, 8, 11) can be ventilated separately at a different speed of advance.

14. Grate according to one of Claims 4 to 13, **characterized in that** the difference in the speed of advance between adjacent width sections (6, 7, 8, 11) of the equalizing portion can be regulated in dependence on the material bed height.

## Revendications

1. Procédé pour distribuer un produit sur la largeur d'une grille de transport sur laquelle le lit de produit présente au début, dans une première section de la largeur, une plus grande épaisseur que dans au moins une deuxième section voisine, **caractérisé en ce que** dans au moins une partie initiale (1) de la longueur de la grille, la grille de transport avance dans la première section (6) de la largeur à une vitesse moindre que dans la deuxième section.

2. Procédé selon la revendication 1, **caractérisé en ce que** dans la première section de la largeur, le produit est freiné par endroits.

3. Procédé selon la revendication 1 ou 2, **caractérisé en ce qu'**à la suite de la partie de compensation, la grille avance à une vitesse de transport sensiblement constante sur sa largeur.

4. Grille de poussée pour un refroidisseur de produit de cuisson comportant une succession de rangées de plaques s'étendant transversalement à la direction de transport de la grille alternativement immobile et déplacée en sens alternés dans la direction de transport, laquelle comporte, au moins dans une partie initiale (1), des moyens qui confèrent au lit de produit, dans une première section (6, 11) de la largeur, une vitesse de transport moindre que dans au moins une deuxième section (7, 8) voisine, **caractérisée en ce que** la deuxième section (7, 8) de la largeur comporte des moyens d'entraînement, séparés de la première section (6, 11) pour une vitesse d'avance de ses plaques de grille plus grande que celle des plaques de la première section (6).

5. Grille de poussée selon la revendication 4, **caractérisée en ce que** dans la première section (6, 11) de la largeur elle contient plus de plaques (9) immobiles que la deuxième section (7, 8).

6. Grille de poussée selon la revendication 4 ou 5, **caractérisée en ce qu'**au moins certaines des plaques immobiles supplémentaires (zone 11) sont prévues entassées au début de la première section (6, 11) de la largeur.

7. Grille selon l'une des revendications 4 à 6, **caractérisée en ce que** la partie de compensation est disposée au droit ou directement derrière l'emplacement de chargement (4).

8. Grille selon l'une des revendications 4 à 7, **caractérisée en ce que** trois sections (6, 7, 8, 11) de la largeur sont disposées côte à côte, dont la section centrale forme la première section (6, 11) et les sections extérieures forment chacune une deuxième section (7, 8).

9. Grille selon l'une des revendications 1 à 8, **caractérisée en ce que** la partie de compensation (6, 7, 8,11) est suivie d'une partie de grille (2) dont la vitesse d'avance est sensiblement constante sur toute la largeur de la grille.

10. Grille selon la revendication 9, **caractérisée en ce que** la longueur de la plus longue section (7, 8) de la partie de compensation, qui peut fonctionner à une vitesse d'avance différente de celle de la partie de grille (2) suivante, n'est pas supérieure à deux fois la largeur de la grille dans cette partie.

11. Grille selon l'une des revendications 4 à 10, **caractérisée en ce que** l'inclinaison de la grille dans le sens de transport est plus grande dans la partie de compensation que dans la partie suivante 2.

12. Grille selon l'une des revendications 4 à 11, **caractérisée en ce qu'**une section (7, 8) de la largeur, située à côté d'une section centrale (6, 11), présente une largeur comprise entre la moitié et la pleine largeur de la section centrale (6).

13. Grille selon l'une des revendications 4 à 12, **caractérisée en ce que** des sections (6, 7, 11) voisines de la largeur peuvent être ventilées séparément à des vitesses d'avance différentes.

14. Grille selon l'une des revendications 4 à 13, **caractérisée en ce que** la différence entre les vitesses d'avance de sections (6, 7, 8, 11) voisines de la partie de compensation, peut être réglée en fonction de la hauteur du lit du produit.
